# EUROPÄISCHE PATENTANMELDUNG

(11) **EP 4 781 880 A1**
(43) Veröffentlichungstag der Anmeldung: **29.07.2026**
(21) Anmeldenummer: 25154251.0
(22) Anmeldetag: 27.01.2025
(51) Int. Cl.: A47K 1/14, E03C 1/126, E03C 1/262

(54) **VORRICHTUNG ZUM VERSCHLIESSEN EINER ABLAUFÖFFNUNG**

(71) Anmelder: Kurr Holding GmbH & Co. KG, 63843 Niedernberg (DE)
(72) Erfinder: ZANCAN, Alice, 35030 Montemerlo (PD) (IT); KREILING, Peter, 63654 Büdingen (DE); STOSCHEK, Bernd, 63699 Kefenrod (DE)
(74) Vertreter: Habermann Intellectual Property Partnerschaft von Patentanwälten mbB

(57) **Zusammenfassung**

Eine Vorrichtung (1) zum Verschließen einer Ablauföffnung (2) in einem Becken (3) weist ein Siebelement (4) mit mindestens einer Sieböffnung (5) und ein Abdichtelement (6) auf. In einer Schließstellung verschließt die Vorrichtung (1) mit einem entlang eines Umfangsrands des Abdichtelements (6) verlaufenden Dichtungselement (12) die Ablauföffnung (2) flüssigkeitsdicht, während die Vorrichtung (1) in einer Offenstellung ein Ablaufen einer Flüssigkeit durch die Ablauföffnung (2) in dem Becken (3) ermöglicht. Das Siebelement (4) weist einen von dem Abdichtelement (6) weg vorspringenden Betätigungsknauf (7) auf, mit welchem das Abdichtelement (6) längs einer durch die Ablauföffnung (2) verlaufenden Abflussachse (8) verlagerbar ist. In dem Betätigungsknauf (7) ist ein Substanzaufnahmehohlraum (14) ausgebildet, der bei einer bestimmungsgemäßen Nutzung ausschließlich von einer dem Abdichtelement (6) zugewandten Hohlraumöffnungsseite (15) aus zugänglich ist. Das Abdichtelement (6) ist lösbar mit dem Siebelement (4) verbindbar. Das Abdichtelement (6) in einer an dem Siebelement (4) festgelegten Nutzposition den Substanzaufnahmehohlraum (14) auf der Hohlraumöffnungsseite (15) mit einer Nutzungsabdeckung (16) bedeckt, in welcher mindestens eine Substanzauslassöffnung (17) ausgebildet ist.

## Beschreibung

Die Erfindung betrifft eine Vorrichtung zum Verschließen einer Ablauföffnung in einem Becken, wobei die Vorrichtung ein Siebelement mit mindestens einer Sieböffnung und ein Abdichtelement umfasst, welches in einer Schließstellung mit einem entlang eines Umfangsrands des Abdichtelements verlaufenden Dichtungselement die Ablauföffnung flüssigkeitsdicht verschließt und in einer Offenstellung ein Ablaufen einer Flüssigkeit durch die Ablauföffnung in dem Becken ermöglicht, und wobei das Siebelement einen von dem Abdichtelement weg vorspringenden Betätigungsknauf aufweist, mit welchem das Abdichtelement längs einer durch die Ablauföffnung verlaufenden Abflussachse verlagerbar ist.

Vorrichtungen zum Verschließen einer Ablauföffnung in einem Becken sind in unterschiedlichen Ausgestaltungen bekannt und können zum Verschließen unterschiedlicher Becken wie beispielsweise von Spülbecken in einer Küche oder auch außerhalb eines Gebäudes, aber auch zum Verschließen von Badewannen oder Duschwannen verwendet werden.

Die Verwendung eines Siebelements in Kombination mit dem Abdichtelement bietet mehrere funktionale Vorteile, welche die Effizienz und Langlebigkeit der Vorrichtung zum Verschließen einer Ablauföffnung in einem Becken verbessern können. Das Siebelement ermöglicht das Zurückhalten fester Bestandteile, wie Haare, Speisereste oder andere Fremdkörper, während Flüssigkeiten ungehindert durch die mindestens eine Sieböffnung in die Ablauföffnung abfließen können. Dadurch wird das Risiko von Verstopfungen im Abflusssystem reduziert und die Wartung des Beckens vereinfacht.

Durch die Kombination des Siebelements mit dem Abdichtelement ist das Siebelement leicht zugänglich und kann regelmäßig gereinigt oder ausgetauscht werden. Dies verlängert die Lebensdauer der gesamten Vorrichtung und verhindert eine aufwendige Reinigung tief in der Ablauföffnung. Indem das Siebelement grobe Verschmutzungen abhält, schützt es das Abdichtelement vor Ablagerungen, die die Dichtwirkung des entlang des Umfangsrands verlaufenden Dichtungselements beeinträchtigen könnten. Dadurch bleibt die Dichtfunktion langfristig zuverlässig erhalten.

Der von dem Abdichtelement weg vorspringende Betätigungsknauf erlaubt eine intuitive Handhabung der Vorrichtung. In vielen Varianten kann der Nutzer durch eine einfache Druck- oder Drehbewegung das Abdichtelement entlang der Abflussachse verlagern und so die Ablauföffnung wahlweise verschließen oder öffnen, ohne dass das Siebelement dabei entfernt werden muss. Durch die Reduktion von Ablagerungen und Verstopfungen sowie den Schutz des Abdichtelements wird die gesamte Vorrichtung weniger stark beansprucht. Dies führt zu einer längeren Lebensdauer der Komponenten und reduziert die Notwendigkeit für Reparaturen oder Ersatzteile.

Es ist ebenfalls möglich, dass die Vorrichtung über eine Betätigungseinrichtung mit einem außerhalb eines Beckens angeordneten Betätigungselement wie beispielsweise einem Drehknauf, einem Schwenkhebel oder einem Taster manuell oder automatisiert zwischen der Schließstellung und der Offenstellung verlagert werden kann.

Die Kombination aus Siebelement und Abdichtelement kann für verschiedene Anwendungen angepasst werden, sei es für Küchen- oder Badezimmerwaschbecken, Duschrinnen oder industrielle Becken. Je nach Anwendungsfall können verschiedene Sieböffnungen oder Materialkombinationen gewählt werden, um die gewünschte Funktion optimal zu erfüllen.

Da das Siebelement verhindert, dass größere Partikel in die Ablauföffnung gelangen, reduziert es die Ablagerung von organischem Material im Abflussbereich. Dies trägt zur Vermeidung unangenehmer Gerüche und zur Verbesserung der Hygiene in Nassbereichen bei.

Allerdings kann ein Siebelement insbesondere bei einer häufigen Nutzung des Beckens mit Flüssigkeiten, welche einen hohen Anteil an Schmutzpartikeln, Haaren, Speiseresten oder anderen Fremdkörpern aufweisen, diese Verschmutzungen nicht restlos zurückhalten, sodass sich zunehmend Reste solcher Verschmutzungen an der Vorrichtung anlagern und dort verbleiben. Während Verschmutzungen an einer von dem Becken aus zugänglichen Oberseite des Siebelements einfach entfernt werden können, sind viele Bereiche insbesondere unterhalb des Siebelements und an dem Abdichtelement nicht ohne weiteres zugänglich, sodass eine in zeitlichen Abständen empfehlenswerte Reinigung der gesamten Vorrichtung mit einem erheblichen Aufwand verbunden ist. In vielen Fällen erfolgt deshalb eine umfassende Reinigung und damit eine restlose Entfernung aller Verschmutzungen derart selten, dass mit zunehmender Nutzungsdauer und Verschmutzung der Vorrichtung Gerüche entstehen, die als unangenehm empfunden werden und die Nutzung des Beckens und eine Benutzung der Vorrichtung beeinträchtigen.

Es ist deshalb aus der Praxis bekannt, dass an derartigen Vorrichtungen ein Substanzvorrat angeordnet werden kann, der einer unangenehmen Geruchsbildung entgegenwirkt oder durch eine eigene Geruchsbildung einen eventuell unangenehmen Geruch der verschmutzten Vorrichtung überdeckt.

In vielen Fällen ist dazu ein Siebkorb oder ein Trägerelement mit einer siebartigen Auflagefläche vorgesehen, welches an dem Abdichtelement so angeordnet ist, dass eine in dem Siebkorb oder auf der Auflagefläche des Trägerelements aufliegende Substanz von dem durch die Ablauföffnung abfließende Flüssigkeit umspült wird und dadurch geringe Mengen der Substanz aufgelöst und mitgeführt werden, sodass die Wirkung der mitgeführten Substanz freigesetzt werden kann.

Es hat sich jedoch gezeigt, dass insbesondere bei einer häufigen Nutzung des Beckens und einem deshalb notwendigen häufigen Abfließen von Flüssigkeit durch die Ablauföffnung die üblicherweise verwendeten Substanzen rasch aufgebraucht werden und schon nach einer kurzen Nutzungsdauer geeignete Substanzen wieder aufgefüllt werden müssen. Zudem ist die Handhabung der Vorrichtungen mit den aus der Praxis bekannten Siebkörben oder siebartigen Auflageflächen für solche Substanzen oftmals aufwendig.

Es wird deshalb als eine Aufgabe der vorliegenden Erfindung angesehen, eine Vorrichtung zum Verschließen einer Ablauföffnung in einem Becken mit den eingangs genannten Merkmalen so auszugestalten, dass mit einem möglichst geringem Aufwand eine unangenehmen Gerüchen entgegenwirkende Substanz an oder in der Vorrichtung angebracht werden kann und die Substanz dann über einen möglichst langen Wirkungszeitraum während der Nutzung des Beckens eventuell entstehenden unangenehmen Gerüchen entgegenwirken kann.

Diese Aufgabe wird erfindungsgemäß dadurch gelöst, dass in dem Betätigungsknauf ein Substanzaufnahmehohlraum ausgebildet ist, der bei einer bestimmungsgemäßen Nutzung ausschließlich von einer dem Abdichtelement zugewandten Hohlraumöffnungsseite aus zugänglich ist, dass das Abdichtelement lösbar mit dem Siebelement verbindbar ist und dass das Abdichtelement in einer an dem Siebelement festgelegten Nutzposition den Substanzaufnahmeraum auf der Hohlraumöffnungsseite mit einer Nutzungsabdeckung bedeckt, in welcher mindestens eine Substanzauslassöffnung ausgebildet ist. Durch die Ausbildung eines Substanzaufnahmehohlraums in dem Betätigungsknauf wird erreicht, dass die Substanz nicht von der Flüssigkeit umspült wird, wenn die Vorrichtung die Ablauföffnung freigibt und eine in dem Becken zuvor angesammelte Flüssigkeitsmenge durch die Ablauföffnung und anschließend durch einen Ablaufkanal abläuft. Da die ablaufende Flüssigkeit nur an den Substanzablauföffnungen vorbeifließt und der Substanzaufnahmehohlraum nicht von der Flüssigkeit durchströmt wird, wird nur eine geringe Menge von der in dem Substanzaufnahmehohlraum befindlichen Substanz gelöst und tritt dann durch die Substanzauslassöffnungen aus, um die Geruchsentwicklung herbeizuführen, die mit der geringen gelösten Substanzmenge bewirkt wird. Durch die Anordnung des Substanzaufnahmehohlraums in dem Betätigungsknauf kann erreicht werden, dass die darin aufgenommene Substanz nicht von der ablaufenden Flüssigkeit durchspült oder umspült wird, jedoch auch nicht den Ablauf der ablaufenden Flüssigkeit durch die Ablauföffnung und anschließend durch einen an die Ablauföffnung angeschlossenen Ablaufkanal behindert wird. Bei einer geeigneten Ausgestaltung des Siebelements mit dem Betätigungsknauf und der Abdichtvorrichtung kann erreicht werden, dass sich die Substanz im Wesentlichen oberhalb des entlang eines Umfangsrands des Abdichtelements verlaufenden Dichtungselements und in der Offenstellung der Vorrichtung überwiegend oder vollständig oberhalb der Ablauföffnung und damit nicht oder nur unwesentlich in einem sich an die Ablauföffnung des Beckens anschließenden Ablaufkanal.

Da die in dem Substanzaufnahmehohlraum befindliche Substanz nicht von der abfließenden Flüssigkeit durchspült oder umspült wird und kein unmittelbarer Kontakt mit der abfließenden Flüssigkeit besteht, können im Vergleich zu den aus der Praxis bekannten Vorrichtungen andere und für eine möglichst gleichmäßige und lang andauernde Wirkung geeignete Substanzen verwendet und in den Substanzaufnahmehohlraum eingebracht werden. Insbesondere bei Substanzen, die entweder selbsttätig oder durch Einwirkung von Feuchtigkeit die gewünschte Wirkung entfalten, kann durch deren Anordnung in dem Substanzaufnahmehohlraum und die ausschließlich auf der Hohlraumöffnungsseite angeordneten Substanzauslassöffnung oder Substanzauslassöffnungen erreicht werden, dass unabhängig von einer aktuellen Nutzung der Vorrichtung zum Verschließen oder zum Öffnen der Ablauföffnung im Becken und insbesondere unabhängig von einem aktuellen Abfließen von Flüssigkeit durch die Ablauföffnung des Beckens eine gleichmäßige und lang andauernde Wirkung der sich üblicherweise allmählich auflösenden Substanz erzeugt werden kann.

In der Nutzungsabdeckung des Abdichtelements, mit welchem die Hohlraumöffnungsseite des Substanzaufnahmehohlraums in dem Betätigungsknauf bedeckt wird, kann in Abhängigkeit von der vorgesehenen Substanz eine einzelne Substanzauslassöffnung ausgebildet sein. Für viele Anwendungsfälle dürfte die Anordnung mehrerer Substanzauslassöffnungen vorteilhaft sein. Eine Substanzauslassöffnung kann je nach Material und Herstellungsweise der Nutzungsabdeckung beispielsweise als Bohrung oder Ausstanzung oder als durchgehende Ausnehmung mit einer kreisförmigen, dreieckigen, trapezförmigen oder einer nahezu beliebigen Querschnittsfläche ausgebildet sein. Durch die Anzahl und Querschnittsfläche der Substanzauslassöffnungen können sowohl die für die von der Nutzungsabdeckung zurückgehaltenen Substanzen als auch deren allmähliche Wirkung und bestimmungsgemäße Auflösung beeinflusst werden.

Optional kann vorgesehen sein, dass die mindestens eine Substanzauslassöffnung in der Nutzungsabdeckung mit einem Substanzsiebelement bedeckt ist. Auf diese Weise können auch Substanzen in dem Substanzaufnahmehohlraum aufgenommen und verwendet werden, die nicht als großvolumige Festkörper ausgebildet sind, sondern beispielsweise als Granulat oder in Form von Perlen oder einem Schüttgut in den Substanzaufnahmehohlraum eingebracht werden und von dem Substanzsiebelement mit einer ausreichend geringen Maschenweite in dem Substanzaufnahmehohlraum zurückgehalten werden. Auch für die Aufnahme eines großvolumigen Festkörpers der Substanz kann die Verwendung eines Substanzsiebelements vorteilhaft sein, da beispielsweise das Eindringen von während des Ablaufens einer Flüssigkeit aus dem Becken wegspritzender Flüssigkeitstropfen in den Substanzaufnahmehohlraum verhindert werden kann und bei einer allmählichen Auflösung des großvolumigen Festkörpers sich ablösende kleine Partikel oder Bereiche des Festkörpers durch das Substanzsiebelement in dem Substanzaufnahmehohlraum zurückgehalten werden.

Es wird dabei als eine vorteilhafte Ausgestaltung der Nutzungsabdeckung angesehen, dass mehrere Substanzauslassöffnungen in der Umfangsrichtung zueinander beabstandet in der Nutzungsabdeckung angeordnet sind. Mit den derart angeordneten Substanzauslassöffnungen kann eine vergleichsweise große Gesamtquerschnittsfläche aller Substanzauslassöffnungen zur Verfügung gestellt werden, ohne dass eine oftmals gewünscht hohe mechanische Festigkeit der Nutzungsabdeckung beeinträchtigt wird.

Gemäß einer als vorteilhaft erachteten Ausgestaltung des Erfindungsgedankens ist optional vorgesehen, dass an dem Abdichtelement eine die mindestens eine Substanzauslassöffnung umgebende hülsenförmige Substanzaufnahmewandung angeordnet ist, die sich längs der Abflussachse in Richtung des Betätigungsknaufs erstreckt und in der Nutzposition von einer sich längs der Abflussachse in Richtung des Abdichtelements erstreckenden Mantelfläche des Betätigungsknaufs umgeben ist. Durch die von der Nutzungsabdeckung vorspringende und die mindestens eine Substanzaufnahmeöffnung umgebende Substanzaufnahmewandung wird an dem Abdichtelement ebenfalls ein Hohlraum ausgebildet, dessen der Nutzungsabdeckung gegenüberliegende Stirnseite offen ist und der nach einer Festlegung des Abdichtelements an dem Siebelement von dem Betätigungsknauf bedeckt und stirnseitig verschlossen wird. Zum Befüllen des Substanzaufnahmehohlraums kann dann die Substanz wahlweise entweder in den von dem Betätigungsknauf umgebenen Substanzaufnahmehohlraum des Siebelements oder in den Hohlraum an dem Abdichtelement eingebracht werden, der an dem Abdichtelement über der Nutzungsabdeckung ausgebildet ist und von der Nutzungsabdeckung und der Substanzaufnahmewandung umgeben ist. Anschließend kann das Abdichtelement mit der Substanzaufnahmewandung in den Substanzaufnahmehohlraum des Siebelements eingeführt und das Abdichtelement mit dem Siebelement verbunden werden, um den Substanzaufnahmehohlraum mit der darin befindlichen Substanz bestimmungsgemäß zu verschließen. Die Handhabung der Vorrichtung während eines Befüllvorgangs mit der Substanz wird dadurch erleichtert und vielfältiger möglich.

Das Abdichtelement und das Siebelement können auf verschiedene Arten und Weisen miteinander verbunden werden. So könnte das Siebelement auf das Abdichtelement aufgeschoben und klemmend bzw. kraftschlüssig daran festgelegt werden.

Vorzugsweise ist optional vorgesehen, dass das Siebelement und das Abdichtelement über eine Verbindungseinrichtung lösbar und formschlüssig aneinander festlegbar miteinander verbindbar sind. Eine formschlüssige Verbindung bewirkt eine hohe mechanische Festigkeit und Belastbarkeit der Verbindung und verhindert, dass sich das Siebelement und das Abdichtelement während einer bestimmungsgemäßen Verwendung unbeabsichtigt voneinander lösen können. Die formschlüssige Verbindung kann beispielsweise durch einen Rasteingriff geeignet ausgebildeter Rasteingriffselemente an dem Siebelement und an dem Abdichtelement bewirkt werden. Es ist ebenfalls denkbar, dass das Siebelement und das Abdichtelement abschnittsweise überlappend ineinander geschoben und in der vorgesehenen Anordnung relativ zueinander mit einem verlagerbaren oder verschwenkbaren Sperrriegel oder einem manuell einführbaren Verriegelungsstift aneinander festgelegt werden.

Einer vorteilhaften Ausgestaltung des Erfindungsgedankens zufolge kann vorgesehen sein, dass in der Nutzposition die hülsenförmige Substanzaufnahmewandung des Abdichtelements und die Mantelfläche des Betätigungsknaufs mindestens abschnittsweise in einem sich längs der Abflussachse erstreckenden Überlappungsbereich überlappen und dass in dem Überlappungsbereich die Verbindungseinrichtung ausgebildet ist. Auf diese Weise kann die Verbindungseinrichtung in Umfangsrichtung an mehreren Stellen einen formschlüssigen Eingriff ermöglichen. Ein unerwünschtes Verkippen des Abdichtelements relativ zu dem Siebelement kann dadurch ohne zusätzliche konstruktive Maßnahmen weitestgehend verhindert werden. Eine Innenwandung der in Umfangsrichtung verlaufenden Mantelfläche des Betätigungsknaufs kann unabhängig einer Formgebung der Außenseite des Betätigungsknaufs an die hülsenförmige Substanzaufnahmewandung und die in dem Überlappungsbereich angeordnete Verbindungseinrichtung angepasst sein. So kann beispielsweise ein Betätigungsknauf von außen betrachtet eine quadratische Grundfläche aufweisen, während die Innenwandung in Umfangsrichtung einen kreisförmigen Verlauf aufweist und an der Substanzaufnahmewandung anliegen kann. Eine Drehbewegung des Betätigungsknaufs und damit des Siebelements relativ zu dem Abdichtelement kann durch eine entsprechende Ausgestaltung der Innenwandung des Betätigungsknaufs und der Substanzaufnahmewandung sowie der in dem Überlappungsbereich angeordneten Verbindungseinrichtung frei ermöglicht, zwangsgeführt vorgegeben oder aber auch vollständig verhindert werden.

Es wird als besonders vorteilhaft erachten, dass optional die Verbindungseinrichtung als Schraubverbindung ausgebildet ist und an der hülsenförmigen Substanzaufnahmewandung des Abdichtelements und an einer Innenwandung der Mantelfläche des Betätigungsknaufs aneinander angepasste und formschlüssig in Eingriff bringbare Gewindeabschnitte ausgebildet sind. Es ist ebenfalls denkbar, dass die Verbindungseinrichtung alternativ dazu als Bajonett-Verschluss ausgebildet ist und dass an der der hülsenförmigen Substanzaufnahmewandung des Abdichtelements und an einer Innenwandung der Mantelfläche des Betätigungsknaufs aneinander angepasste Eingriffselemente für den Bajonett-Verschluss ausgebildet sind. Eine Schraubverbindung oder ein Bajonett-Verschluss ermöglichen eine einfache Handhabung des Siebelements und des Abdichtelements während einer Auftrennung und einer anschließenden erneuten Festlegung des Siebelements und des Abdichtelements aneinander, was für einen Befüllvorgang des Substanzaufnahmehohlraums mit der gewünschten Substanz erforderlich ist. Gleichzeitig bewirken eine Schraubverbindung oder einen Bajonett-Verschluss eine zuverlässige und mechanisch stabile Festlegung des Siebelements und des Abdichtelements aneinander.

Gemäß einer weiteren Ausgestaltung des Erfindungsgedankens kann vorgesehen sein, dass an einer in der Nutzposition dem Siebelement abgewandten Außenseite des Abdichtelements ein von dem Siebelement weg vorspringendes Betätigungselement angeordnet ist, mit welchem die lösbare Verbindung zwischen dem Siebelement und dem Abdichtelement hergestellt oder gelöst werden kann. Bei dem Betätigungselement kann es sich um vorspringende Zungen, Rippen oder Anlageflächen handeln, die für eine Drehbewegung des Abdichtelements relativ zu dem Siebelement verwendet werden können.

Optional kann vorgesehen sein, dass das Abdichtelement der Vorrichtung mit einer manuell oder automatisiert betätigbaren Betätigungseinrichtung verbindbar ist, mit welcher eine von außerhalb des Beckens bewirkte Verlagerung des Abdichtelements relativ zu der Ablauföffnung ermöglicht wird. So kann beispielsweise ein Bowdenzug oder eine Hebelstange rastend, klemmend oder formschlüssig mit dem in die Ablauföffnung des Beckens eingeführten Abdichtelement verbunden werden, um das Abdichtelement durch eine Betätigung eines beabstandet von der Ablauföffnung angeordneten Drehknaufs oder Schwenkhebels oder Tasters über die Betätigungseinrichtung relativ zu der Ablauföffnung zwischen der Schließstellung und der Offenstellung zu verlagern. Auf diese Weise kann beispielsweise eine mit der Vorrichtung in der Schließstellung verschlossene Ablauföffnung eines mit Spülwasser aufgefüllten Beckens geöffnet werden und das Spülwasser abfließen, ohne dass mit einer Hand in das Spülwasser eingetaucht und die Vorrichtung über den von dem Becken aus zugänglichen Betätigungsknauf ergriffen und aus der Ablauföffnung herausgezogen werden muss. Gegebenenfalls könnte die Betätigungseinrichtung auch mit dem Siebelement verbindbar sein.

Nachfolgend wird ein exemplarisches Ausführungsbeispiel des Erfindungsgedankens näher erläutert, welches in den Zeichnungen dargestellt ist. Es zeigt:
Fig. 1 eine perspektivische Ansicht einer Oberseite einer Vorrichtung zum Verschließen einer Ablauföffnung eines Beckens mit einem Siebelement mit einem Betätigungsknauf und mit einem in dieser Ansicht kaum sichtbaren Abdichtelement,
Fig. 2 eine perspektivische Ansicht einer Unterseite der in Fig. 1 abgebildeten Vorrichtung,
Fig. 3 eine Schnittansicht durch die in den Fig. 1 und 2 gezeigte Vorrichtung, wobei innerhalb des Betätigungsknaufs ein leerer Substanzaufnahmehohlraum ausgebildet ist,
Fig. 4 eine Schnittansicht gemäß Fig. 3, wobei in dem Substanzaufnahmehohlraum eine Substanz angeordnet ist,
Fig. 5 eine perspektivische Ansicht einer Oberseite des Abdichtelements, welches von dem nicht abgebildeten Siebelement abgelöst ist und in welchem die Substanz angeordnet ist, und
Fig. 6 eine Schnittansicht eines Ausschnitts eines Beckens mit einer bestimmungsgemäß in einer Ablauföffnung des Beckens angeordneten Vorrichtung.

Eine in allen Figuren gezeigte Vorrichtung 1 zum Verschließen einer in Fig. 6 gezeigten Ablauföffnung 2 in einem Becken 3 weist ein Siebelement 4 mit einer kreisförmigen Grundfläche und mit mehreren schlitzartig ausgebildeten und konzentrisch in der Grundfläche angeordneten Sieböffnungen 5 auf. Auf einer in Fig. 1 dem Betrachter abgewandten Seite ist ein Abdichtelement 6 angeordnet und lösbar mit dem Siebelement 4 verbunden. Das Siebelement 4 weist einen von dem Abdichtelement 6 weg vorspringenden Betätigungsknauf 7 auf, mit welchem das Siebelement 4 und das damit verbundene Abdichtelement 6 ergriffen, gehandhabt und während einer bestimmungsgemäßen Nutzung mit dem Becken 3 längs einer durch die Ablauföffnung 2 des Beckens 3 verlaufenden und in Fig. 6 schematisch angedeuteten Abflussachse 8 verlagert werden kann.

Der Betätigungsknauf 7 weist an seiner von dem Abdichtelement 6 abgewandten Stirnseite 9 eine kreisförmige, ebenflächige und geschlossene Stirnfläche 10 auf. Der Betätigungsknauf 7 weist weiterhin entlang eines Umfangsrands der Stirnfläche 10 eine sich quer zu der Stirnfläche 10 erstreckende und entlang einer Umfangsrichtung längs des Umfangsrands verlaufende Mantelfläche 11 auf. Die Mantelfläche 11 weist eine geeignete Formgebung auf, sodass der Betätigungsknauf 7 um von einem Benutzer ergriffen und die Vorrichtung 1 dadurch in einfacher Weise zuverlässig gehandhabt werden kann, um beispielsweise die Ablauföffnung 2 des Beckens 3 flüssigkeitsdicht zu Verschließen oder freizugeben, indem die Vorrichtung 1 je nach Bedarf zwischen einer Schließstellung und einer Offenstellung an der Ablauföffnung 2 hin und her verlagert wird.

Für das flüssigkeitsdichte Verschließen der Ablauföffnung 2 des Beckens 3 weist das Abdichtelement 6 ein entlang eines Umfangsrands des Abdichtelements 6 verlaufendes Dichtungselement 12 auf, welches als elastische und radial nach außen vorspringende Abdichtungslippe 13 ausgebildet ist.

In dem Betätigungsknauf 7 ist ein insbesondere in den Schnittansichten gemäß Fig. 3 und Fig. 4 gezeigter Substanzaufnahmehohlraum 14 ausgebildet, der bei einer bestimmungsgemäßen Nutzung ausschließlich von einer dem Abdichtelement 6 zugewandten Hohlraumöffnungsseite 15 aus zugänglich ist. Das lösbar mit dem Siebelement 4 verbindbare Abdichtelement 6 weist eine auf, die in einer an dem Siebelement 4 festgelegten Nutzposition des Abdichtelements 6 den Substanzaufnahmehohlraum 14 auf der Hohlraumöffnungsseite 15 mit der Nutzungsabdeckung 16 bedeckt. In der in dem gezeigten Ausführungsbeispiel ebenflächig ausgebildeten Nutzungsabdeckung 16 sind mehrere schlitzartig ausgebildete Substanzauslassöffnungen 17 konzentrisch um einen von der Nutzungsabdeckung 16 in eine von dem Siebelement 4 abgewandte Richtung vorspringenden Festlegungsstift 18 angeordnet.

Die Substanzauslassöffnungen 17 in der Nutzungsabdeckung 16 können gegebenenfalls mit einem in den Figuren nicht dargestellten Substanzsiebelement bedeckt sein.

An dem Abdichtelement 6 ist eine die Substanzauslassöffnungen 17 umgebende hülsenförmige Substanzaufnahmewandung 19 ausgebildet, die sich längs der Abflussachse 8 in Richtung des Betätigungsknaufs 7 erstreckt und in der Nutzposition von der sich längs der Abflussachse 8 in Richtung des Abdichtelements 6 erstreckenden Mantelfläche 11 des Betätigungsknaufs 7 umgeben ist.

Das Siebelement 4 und das Abdichtelement 6 sind über eine Verbindungseinrichtung lösbar und formschlüssig aneinander festlegbar miteinander verbindbar. Zu diesem Zweck überlappen sich in der in den Fig. 3 und 4 dargestellten Nutzposition des Abdichtelements 6 an dem Siebelement 4 die hülsenförmige Substanzaufnahmewandung 19 des Abdichtelements 6 und die Mantelfläche 11 des Betätigungsknaufs 7 abschnittsweise in einem sich längs der Abflussachse 8 erstreckenden Überlappungsbereich 20. In dem Überlappungsbereich 20 ist die Verbindungseinrichtung ausgebildet.

Bei dem in den Figuren exemplarisch dargestellten Ausführungsbeispiel ist die Verbindungseinrichtung als Schraubverbindung ausgebildet. An der hülsenförmigen Substanzaufnahmewandung 19 des Abdichtelements 6 ist ein radial nach außen vorspringender Außengewindeabschnitt 21 und an einer Innenwandung 22 der Mantelfläche 11 des Betätigungsknaufs 7 ist ein daran angepasster Innengewindeabschnitt 23 ausgebildet. Der Außengewindeabschnitt 21 und der daran angepasste Innengewindeabschnitt 23 ermöglichen ein Eindrehen des Innengewindeabschnitts 23 in den Außengewindeabschnitt 21 und damit einen formschlüssigen Eingriff der beiden Gewindeabschnitte. Durch Herausschrauben kann das Abdichtelement 6 von dem Siebelement 4 gelöst und entfernt werden, sodass die Hohlraumöffnungsseite 15 des Substanzaufnahmehohlraums 14 freigelegt und der Substanzaufnahmehohlraum 14 zugänglich wird, um eine Substanz beispielsweise in Form eines Substanzrings 24 in den ringförmig ausgebildeten Substanzaufnahmehohlraum 14 einbringen zu können. Es wäre dann ebenfalls möglich, den Substanzring 24 in einen von der Nutzungsabdeckung 16 und der hülsenförmigen Substanzaufnahmewandung 19 umgebenen Hohlraum 25 einzubringen, der an dem Abdichtelement 6 ausgebildet ist. Sobald das Abdichtelement 6 und das Siebelement 4 durch ein Einschrauben des Abdichtelements 6 in das Siebelement 4 wieder miteinander verbunden werden wird der Substanzaufnahmehohlraum 14 an der Hohlraumöffnungsseite 15 von der Nutzungsabdeckung 16 bedeckt und der Substanzring 24 in dem Substanzaufnahmehohlraum 14 eingeschlossen.

An einer in der Nutzposition von dem Siebelement 4 abgewandten Außenseite 26 des Abdichtelements 6 sind mehrere von dem Siebelement 6 weg vorspringende Rippenelemente 27 ausgebildet, die ein Betätigungselement bilden, mit welchem die lösbare Verbindung zwischen dem Siebelement 4 und dem Abdichtelement 6 in einfacher Weise und komfortabel hergestellt oder gelöst werden kann, indem eine Drehbewegung zum Eindrehen oder Herausdrehen des Abdichtelements 6 aus dem Siebelement 4 erleichtert wird.

In Fig. 6 ist beispielhaft die Anordnung der Vorrichtung 1 in der Ablauföffnung 2 des Beckens 3 dargestellt. Die Vorrichtung 1 befindet sich dabei in einer Offenstellung, in welcher eine Flüssigkeit, die sich in dem Becken 3 befindet, durch die von der Vorrichtung 1 teilweise freigegebene Ablauföffnung 2 hindurch in einen in die Ablauföffnung 2 mündenden und mit dem Becken 3 verbundenen Ablaufkanal 28 ablaufen kann. Da sich der Substanzaufnahmehohlraum 14 mit dem darin angeordneten Substanzring 24 oberhalb von dem Dichtungselement 12 mit der radial nach außen vorspringenden Abdichtungslippe 13 befindet, strömt die aus dem Becken 3 ablaufende Flüssigkeit unterhalb von dem Substanzaufnahmehohlraum 14 und unterhalb von der Nutzungsabdeckung 16 in den Ablaufkanal 28, sodass auch während eines Ablaufens der Flüssigkeit aus dem Becken 3 keine nennenswerte Flüssigkeitsmenge durch die Substanzauslassöffnungen 17 in der Nutzungsabdeckung 16 hindurch in den Substanzaufnahmehohlraum 14 gelangen kann.

## Patentansprüche

1. Vorrichtung (1) zum Verschließen einer Ablauföffnung (2) in einem Becken (3), wobei die Vorrichtung (1) ein Siebelement (4) mit mindestens einer Sieböffnung (5) und ein Abdichtelement (6) umfasst, welches in einer Schließstellung mit einem entlang eines Umfangsrands des Abdichtelements (6) verlaufenden Dichtungselement (12) die Ablauföffnung (2) flüssigkeitsdicht verschließt und in einer Offenstellung ein Ablaufen einer Flüssigkeit durch die Ablauföffnung (2) in dem Becken (3) ermöglicht, und wobei das Siebelement (4) einen von dem Abdichtelement (6) weg vorspringenden Betätigungsknauf (7) aufweist, mit welchem das Abdichtelement (6) längs einer durch die Ablauföffnung (2) verlaufenden Abflussachse (8) verlagerbar ist, **dadurch gekennzeichnet, dass** in dem Betätigungsknauf (7) ein Substanzaufnahmehohlraum (14) ausgebildet ist, der bei einer bestimmungsgemäßen Nutzung ausschließlich von einer dem Abdichtelement (6) zugewandten Hohlraumöffnungsseite (15) aus zugänglich ist, dass das Abdichtelement (6) lösbar mit dem Siebelement (4) verbindbar ist und dass das Abdichtelement (6) in einer an dem Siebelement (4) festgelegten Nutzposition den Substanzaufnahmehohlraum (14) auf der Hohlraumöffnungsseite (15) mit einer Nutzungsabdeckung (16) bedeckt, in welcher mindestens eine Substanzauslassöffnung (17) ausgebildet ist.

2. Vorrichtung (1) nach Anspruch 1, **dadurch gekennzeichnet, dass** die mindestens eine Substanzauslassöffnung (17) in der Nutzungsabdeckung (16) mit einem Substanzsiebelement bedeckt ist.

3. Vorrichtung (1) nach Anspruch 1 oder Anspruch 2, **dadurch gekennzeichnet, dass** mehrere Substanzauslassöffnungen (17) in der Umfangsrichtung zueinander beabstandet in der Nutzungsabdeckung (16) angeordnet sind.

4. Vorrichtung (1) nach einem der voranstehenden Ansprüche, **dadurch gekennzeichnet, dass** an dem Abdichtelement (6) eine die mindestens eine Substanzauslassöffnung (17) umgebende hülsenförmige Substanzaufnahmewandung (19) angeordnet ist, die sich längs der Abflussachse (8) in Richtung des Betätigungsknaufs (7) erstreckt und in der Nutzposition von einer sich längs der Abflussachse (8) in Richtung des Abdichtelements (6) erstreckenden Mantelfläche (11) des Betätigungsknaufs (7) umgeben ist.

5. Vorrichtung (1) nach einem der voranstehenden Ansprüche, **dadurch gekennzeichnet, dass** das Siebelement (4) und das Abdichtelement (6) über eine Verbindungseinrichtung lösbar und formschlüssig aneinander festlegbar miteinander verbindbar sind.

6. Vorrichtung (1) nach Anspruch 4 und Anspruch 5, **dadurch gekennzeichnet, dass** in der Nutzposition die hülsenförmige Substanzaufnahmewandung (19) des Abdichtelements (6) und die Mantelfläche (11) des Betätigungsknaufs (7) mindestens abschnittsweise in einem sich längs der Abflussachse (8) erstreckenden Überlappungsbereich (20) überlappen und dass in dem Überlappungsbereich (20) die Verbindungseinrichtung ausgebildet ist.

7. Vorrichtung (1) nach Anspruch 6, **dadurch gekennzeichnet, dass** die Verbindungseinrichtung als Schraubverbindung ausgebildet ist und an der hülsenförmigen Substanzaufnahmewandung (19) des Abdichtelements (6) und an einer Innenwandung (22) der Mantelfläche (11) des Betätigungsknaufs (7) aneinander angepasste und formschlüssig in Eingriff bringbare Gewindeabschnitte (21, 23) ausgebildet sind.

8. Vorrichtung (1) nach Anspruch 6, **dadurch gekennzeichnet, dass** die Verbindungseinrichtung als Bajonett-Verschluss ausgebildet ist und dass an der der hülsenförmigen Substanzaufnahmewandung (19) des Abdichtelements (6) und an einer Innenwandung (22) der Mantelfläche (11) des Betätigungsknaufs (7) aneinander angepasste Eingriffselemente für den Bajonett-Verschluss ausgebildet sind.

9. Vorrichtung (1) nach einem der voranstehenden Ansprüche, **dadurch gekennzeichnet, dass** an einer in der Nutzposition dem Siebelement (4) abgewandten Außenseite (26) des Abdichtelements (6) ein von dem Siebelement (4) weg vorspringendes Betätigungselement angeordnet ist, mit welchem die lösbare Verbindung zwischen dem Siebelement (4) und dem Abdichtelement (6) hergestellt oder gelöst werden kann.

10. Vorrichtung (1) nach einem der voranstehenden Ansprüche, **dadurch gekennzeichnet, dass** das Abdichtelement (6) der Vorrichtung (1) mit einer manuell oder automatisiert betätigbaren Betätigungseinrichtung verbindbar ist.
